# FASCICULE DE BREVET EUROPEEN

(11) **EP 2 757 210 B1**
(45) Date de publication et mention de la délivrance du brevet: **06.05.2015**
(21) Numéro de dépôt: 14290004.2
(22) Date de dépôt: 21.01.2014
(51) Int. Cl.: E04G 1/14, E04G 7/30

(54) **Élement de construction, notamment pour échafaudage ou similaire, pourvu d'un dispositif de verrouillage**
Bauelement, insbesondere für Gerüst oder ähnliches, das mit einer Verriegelungsvorrichtung versehen ist
Construction element, in particular for a scaffold or the like, provided with a locking device

(30) Priorité: 21.01.2013 FR 1350506
(43) Date de publication de la demande: 23.07.2014
(73) Titulaire: Hussor Erecta Société anonyme, 68650 Lapoutroie (FR)
(72) Inventeur: Lemeunier, Alexandre, 68910 Labaroche (FR)
(74) Mandataire: Koelbel, Caroline

(56) Documents cités:
- EP-A2- 1 233 122
- FR-A1- 2 671 816
- US-A- 3 388 511
- US-A- 4 348 790

## Description

### Domaine technique :

La présente invention concerne un élément de construction, notamment pour échafaudage ou similaire, pourvu d'un dispositif de verrouillage comportant au moins un tenon à verrou pivotant à l'une des extrémités dudit élément de construction et au moins un oeillet à l'autre extrémité dudit élément de construction, le tenon à verrou pivotant d'un premier élément de construction étant agencé pour recevoir l'oeillet d'un second élément de construction adjacent, ledit tenon à verrou pivotant comportant un tenon creux et un verrou pivotant mobile entre au moins une position de travail dans laquelle il est saillant sensiblement verticalement pour se verrouiller à l'arrière dudit oeillet et une position escamotée dans laquelle il est au moins en partie logé à l'intérieur du tenon creux pour passer à travers ledit oeillet, ledit verrou pivotant étant monté sur ledit tenon creux autour d'un axe de pivotement désaxé pour occuper ladite position de travail sous l'effet de son propre poids, ledit oeillet étant ménagé dans une patte d'accrochage fixée à l'autre extrémité correspondante dudit élément de construction, et ledit verrou pivotant et ladite patte d'accrochage comportant des zones d'appui et des zones de verrouillage complémentaires agencées pour que, lors de l'assemblage dudit premier et dudit second éléments de construction, ladite patte d'accrochage provoque automatiquement le basculement dudit verrou pivotant dans ladite position escamotée lui permettant de traverser ledit oeillet puis libère ledit verrou pivotant pour qu'il revienne dans ladite position de travail dans laquelle il verrouille automatiquement ledit assemblage à l'arrière dudit oeillet, et pour qu'un appui manuel volontaire sur ledit verrou pivotant provoque son basculement dans ladite position escamotée autorisant le retrait de ladite patte d'accrochage et le démontage desdits premier et second éléments de construction l'un par rapport à l'autre.

### Technique antérieure :

Dans le domaine particulier des échafaudages, des tours d'étalement, et de toute autre structure tridimensionnelle similaire réalisée en profilés tubulaires métalliques, on cherche constamment à améliorer la sécurité des personnes aussi bien lors du montage et du démontage des éléments de construction constitutifs de ladite structure qu'au cours de son utilisation. Ces éléments de construction peuvent prendre la forme de panneaux garde-corps monoblocs intégrant au moins un tronçon d'un montant vertical de ladite structure, des barreaux d'échelle, des lisses horizontales antichutes et des lisses en diagonale de contreventement. Ces panneaux garde-corps monoblocs, comme ceux décrits dans la demande de brevet français 12/58504 déposée le 11 septembre 2012 par le demandeur, sont conçus pour s'assembler les uns aux autres aussi bien horizontalement que verticalement pour former ladite structure et délimiter un périmètre intérieur de travail fermé et sécurisé. A cet effet, ils sont dotés de systèmes d'assemblage et de verrouillage complémentaires coopérant entre eux prévus à leurs extrémités verticales et horizontales.

L'invention s'intéresse plus spécifiquement à l'assemblage et au verrouillage horizontal de ces panneaux garde-corps ou de tout autre élément de construction similaire.

Une des solutions, comme celle décrite dans la publication FR 2 620 749 du demandeur, consiste en un tenon à verrou pivotant prévu sur le montant vertical d'un premier panneau agencé pour recevoir un oeillet prévu à l'extrémité d'une lisse horizontale d'un second panneau. Néanmoins, cette solution nécessite de manoeuvrer le verrou pivotant en le basculant en position horizontale pour traverser l'oeillet et en le rebasculant en position verticale à l'arrière de l'oeillet pour verrouiller l'assemblage. Cette solution, bien que de construction simple et économique, comporte des risques de coincement des doigts de l'opérateur lors des manipulations, n'assure aucun serrage de l'assemblage après verrouillage et est sujet à déformation en cas de mauvaises manipulations sur le chantier.

La solution décrite dans la publication EP 1 233 122, qui est considérée comme l'état de la technique le plus proche et qui divulgue les caractéristiques du préambule de la revendication 1, résout en partie les inconvénients mentionnés ci-dessus en proposant un dispositif de verrouillage automatique, sans intervention manuelle, sous la forme d'un verrou monté pivotant autour d'un axe décentré. Ce verrou peut ainsi basculer automatiquement d'une position escamotée générée lors de son passage à travers un oeillet, à une position de travail verrouillée à l'arrière dudit oeillet. Toutefois, ce dispositif de verrouillage n'est pas complètement satisfaisant puisqu'il ne permet pas de verrouiller l'assemblage des éléments de construction sans jeu, ce qui est préjudiciable pour la sécurité des personnes.

Le dispositif de verrouillage décrit par exemple dans la publication FR 2 676 786 propose une autre solution de verrouillage automatique, sans intervention manuelle. Il comporte un disque annulaire fixé autour du montant vertical et pourvu d'un bourrelet périphérique délimitant deux gorges en partie conique, opposées et superposées, et un organe d'accrochage prévu à l'extrémité d'un tube horizontal et pourvu d'une mâchoire dont le mors supérieur est fixe et se loge par coincement dans la gorge conique supérieure du disque et dont le mors inférieur est mobile et comporte un verrou coulissant à ressort agencé pour se verrouiller automatiquement dans la gorge inférieure du disque. Ce verrou comporte une zone de préhension permettant le déverrouillage du dispositif par traction manuelle sur le verrou.

Cette solution n'est toutefois pas satisfaisante car l'opérateur doit soulever chaque élément de construction lors de son assemblage pour emboîter volontairement le mors fixe de la mâchoire dans la gorge supérieure du disque. De plus, le dispositif proposé est relativement complexe à réaliser, nécessite des tolérances d'usinage précises, est sensible au grippage sous l'effet des intempéries et/ou salissures existantes sur le chantier, et expose les doigts de l'opérateur à des risques de pincement lors de la manipulation du mors mobile. Il ne garantit pas non plus un assemblage serré, le mors mobile pouvant défaillir en cas de fatigue et/ou d'encrassement du ressort de rappel.

### Exposé de l'invention :

La présente invention vise à pallier ces inconvénients en proposant un dispositif de verrouillage pour élément de construction, qui se verrouille automatiquement lors de l'assemblage desdits éléments de construction, sans action manuelle ni outillage, évitant tout risque d'erreur ou d'oubli de la part de l'opérateur, lui garantissant ainsi une sécurité maximale, que ce dispositif soit simple à réaliser, à des coûts compétitifs, n'ajoutant pas de surpoids audit élément de construction, qu'il ne nécessite que deux pièces complémentaires, que ces pièces ne contiennent pas d'organe sensible au grippage dû aux intempéries et/ou salissures existantes sur les chantiers, que ces pièces soient suffisamment résistantes pour ne pas se déformer en cas de mauvaises manipulations sur chantier, que le dispositif soit conçu pour générer un assemblage serré ou tout du moins avec un jeu minimum offrant ainsi une grande stabilité à la structure tridimensionnelle évitant tout risque de soulèvement et/ou de démontage accidentel sous l'effet de contraintes appliquées audit élément de construction ou à ladite structure, et que le dispositif soit très facile à déverrouiller par une action manuelle volontaire simple évitant tout risque de pincement des doigts de l'opérateur.

Dans ce but, l'invention concerne un élément de construction du genre indiqué en préambule, caractérisé en ce que le tenon creux est porté par une pièce de support fixée sur l'extrémité correspondante dudit élément de construction et la patte d'accrochage comporte deux butées de verrouillage, verticales, opposées et décalées, définissant une butée de verrouillage inférieure et une butée de verrouillage supérieure reliées entre elles par une paroi centrale horizontale, ledit oeillet étant défini par un alésage horizontal traversant la paroi centrale et les deux butées de verrouillage. Dans ce cas, les deux butées de verrouillage sont avantageusement agencées pour prendre appui l'une sur ladite pièce de support et l'autre sur ledit verrou pivotant dans ladite position de travail pour former un assemblage verrouillé au moins approximativement sans jeu.

Le verrou pivotant comporte de préférence, dans une partie supérieure appelée tête de verrou, située au dessus de son axe de pivotement lorsqu'il est dans ladite position de travail, une zone de verrouillage arrière et une zone d'appui manuel avant, et dans une partie inférieure appelée pied de verrou, située en dessous dudit axe de pivotement, une zone de ballast.

La zone de ballast dudit verrou pivotant peut comporter un profil de came avant agencé pour coopérer par glissement avec la butée de verrouillage inférieure de ladite patte d'accrochage lors de l'assemblage dudit premier et dudit second éléments de construction pour basculer ledit verrou pivotant dans ladite position escamotée.

La zone de verrouillage arrière dudit verrou pivotant peut comporter une encoche agencée pour coopérer avec la butée de verrouillage supérieure de ladite patte d'accrochage après assemblage dudit premier et dudit second éléments de construction lorsque ledit verrou pivotant est revenu dans ladite position de travail. Cette encoche peut notamment être définie par deux plans sécants séparés d'un angle légèrement ouvert.

Dans la forme de réalisation préférée, la zone d'appui manuel avant dudit verrou pivotant est disposée sur une partie proéminente de la tête du verrou pour former avec l'axe de pivotement un levier favorisant le basculement dudit verrou pivotant de ladite position de travail à ladite position escamotée.

De manière préférentielle, la tête et le pied dudit verrou pivotant sont reliés entre eux par une partie médiane cintrée formant un dégagement avant autorisant le passage dudit verrou pivotant dans ledit oeillet.

La masse du pied est avantageusement supérieure à la masse de la tête dudit verrou pivotant favorisant son retour automatique en position de travail.

Dans ladite position de travail lorsque lesdits premier et second éléments de construction sont assemblés et verrouillés, l'axe de pivotement dudit verrou pivotant est avantageusement situé à l'extérieur de ladite patte d'accrochage, à l'avant de ladite zone de verrouillage arrière, et le pied dudit verrou pivotant est majoritairement situé à l'arrière dudit axe de pivotement, sensiblement aligné avec ladite zone de verrouillage arrière.

Le verrou pivotant peut être monté à l'avant dudit tenon creux et guidé entre deux joues latérales. Dans ce cas, la position de travail dudit verrou pivotant peut être délimitée par l'arête supérieure dudit tenon creux reliant les joues latérales.

### Description sommaire des dessins :

La présente invention et ses avantages apparaîtront mieux dans la description suivante d'un mode de réalisation donné à titre d'exemple non limitatif, en référence aux dessins annexés, dans lesquels:
- la figure 1 est une vue en plan d'un élément de construction équipé d'un dispositif de verrouillage selon l'invention,
- la figure 2 est une vue partielle en perspective de deux éléments de construction adjacents assemblés et verrouillés par le dispositif de verrouillage de la figure 1,
- la figure 3 est une vue agrandie en perspective du détail III de la figure 1 montrant la pièce de verrouillage du dispositif de verrouillage selon l'invention,
- la figure 4 est une vue agrandie en perspective du détail IV de la figure 1 montrant la pièce d'accrochage du dispositif de verrouillage selon l'invention,
- la figure 5 est une vue agrandie en perspective du détail V de la figure 2 montrant la pièce d'accrochage assemblée et verrouillée à la pièce de verrouillage du dispositif de verrouillage selon l'invention,
- les figures 6A à 6E sont des vues en coupe montrant les étapes du verrouillage automatique du dispositif lors de l'assemblage de deux éléments de construction, et
- les figures 6F à 6H sont des vues en coupe similaires montrant les étapes du déverrouillage du dispositif actionné manuellement pour séparer lesdits éléments de construction.

### Illustrations de l'invention et meilleure manière de la réaliser :

En référence à la figure 1, l'élément de construction 1 objet de la présente invention est représenté par un panneau garde-corps intégré et monobloc destiné à ériger un échafaudage, une tour d'étaiement ou similaire. Il comporte essentiellement un segment de poteau 2, une lisse horizontale supérieure 3, une lisse horizontale inférieure 4, deux lisses de contreventement 5 en V, un segment d'échelle 6, un manchon d'assemblage 7 situé à la base du segment de poteau 2 et un dispositif de verrouillage vertical 8 situé dans la partie supérieure du segment de poteau 2. Ce dispositif de verrouillage vertical 8 est agencé pour coopérer avec le manchon d'assemblage 7 d'un panneau garde-corps identique appartenant à un étage suivant, et pour verrouiller automatiquement l'emboîtement du segment de poteau 2 supérieur sur le segment de poteau 2 inférieur après un mouvement relatif d'un angle défini à la manière d'une liaison à baïonnette. Bien entendu, l'invention s'applique à toute autre forme d'élément de construction 1 techniquement équivalent utilisé pour construire tout type de structure métallique tridimensionnelle.

Cet élément de construction 1 est complété par un dispositif de verrouillage horizontal 10 qui fait spécifiquement l'objet de la présente demande et qui comprend d'une part un tenon à verrou pivotant 20 situé dans la partie supérieure du segment de poteau 2 et un oeillet 40 situé à l'extrémité de la lisse horizontale supérieure 3 opposée audit segment de poteau 2, les deux composants étant disposés dans un même plan horizontal. Le tenon à verrou pivotant 20 d'un premier élément de construction 1 est agencé pour recevoir et verrouiller l'oeillet 40 d'un second élément de construction 1 adjacent et de préférence identique, comme représenté aux figures 2 et 5, lors du montage et de l'assemblage de plusieurs éléments de construction 1 entre eux pour former un étage ou un niveau d'un échafaudage, d'une tour d'étaiement ou similaire.

Dans l'exemple représenté, l'élément de construction 1 comporte deux tenons à verrou pivotant 20 situés à angle droit, chacun solidaire d'un des deux dispositifs de verrouillage vertical 8 prévus sur le segment de poteau 2. La pièce formant chaque dispositif de verrouillage vertical 8 constitue une pièce de support 21 sur laquelle est rapporté le tenon à verrou pivotant 20, par exemple par soudure. Le tenon à verrou 20 comporte un tenon creux 22 à l'extrémité duquel est monté le verrou pivotant 30 autour d'un axe de pivotement A entre deux joues latérales 23 de guidage. Le verrou pivotant 30 est mobile entre au moins une position de travail (cf. fig. 1,2,3,5,6A,6E,6H) dans laquelle il est saillant sensiblement verticalement pour se verrouiller à l'arrière de l'oeillet 40 et une position escamotée (cf. fig. 6C,6F,6G) dans laquelle il est au moins en partie logé à l'intérieur du tenon creux 22 pour passer à travers ledit oeillet 40, comme expliqué plus loin. Le verrou pivotant 30 est désaxé par rapport à l'axe de pivotement A pour occuper la position de travail naturellement sous l'effet de son propre poids. Cette position de travail du verrou pivotant 30 peut être délimitée par l'arête supérieure 24 du tenon creux 22 reliant les joues latérales 23. La forme particulière de ce verrou pivotant 30 est expliquée en détail en référence aux figures 6A à 6H.

Conformément à la figure 4, l'oeillet 40 est ménagé dans une patte d'accrochage 41 solidaire de l'extrémité de la lisse horizontale supérieure 3 de l'élément de construction 1 au moyen d'une plaque de fixation 42 par exemple soudée à cette extrémité. La patte d'accrochage 41 comporte deux parois verticales, opposées et décalées, définissant une butée de verrouillage inférieure 43 et une butée de verrouillage supérieure 44, reliées entre elles par une paroi centrale horizontale 45. L'oeillet 40 est défini par un alésage horizontal 46 traversant la paroi centrale 45 et les deux butées de verrouillage 43 et 44.

Le dispositif de verrouillage 10 est à présent expliqué en détail en référence aux figures 6A à 6H qui illustrent ses différentes étapes de fonctionnement lors de l'assemblage d'un premier et d'un second éléments de construction 1 dans les figures 6A à 6E puis lors de la séparation de ces deux éléments dans les figures 6E à 6H.

A la figure 6A, le verrou pivotant 30 est situé dans la position de travail qu'il occupe naturellement sous l'effet de son propre poids. Il comporte, dans une partie supérieure que l'on peut appeler tête de verrou située au dessus de son axe de pivotement A, une zone de verrouillage arrière 31 et une zone d'appui manuel avant 32 et, dans une partie inférieure que l'on peut appeler pied de verrou située en dessous de l'axe de pivotement A, une zone de ballast 33 pourvue d'un profil de came avant 34. La tête et le pied du verrou pivotant 30 sont reliés entre eux par une partie médiane cintrée formant un dégagement avant 35 autorisant le passage du verrou pivotant 30 dans l'oeillet 40. Le verrou pivotant 30 est conçu pour que la masse de son pied soit supérieure à la masse de sa tête de manière à toujours garantir sa position de travail, qui peut être par ailleurs délimitée par un nez 36 en butée contre l'arête 24 du tenon creux 22.

Lors du rapprochement de la patte d'accrochage 41 en direction du tenon à verrou pivotant 20 selon la flèche F1, quand l'opérateur procède à l'assemblage d'un élément de construction 1 avec un autre, la butée de verrouillage inférieure 43 de la patte d'accrochage 41 entre en contact avec le profil de came avant 34 sur lequel elle glisse en avançant et en faisant basculer le verrou pivotant 30 dans le sens horaire selon la flèche R1 en direction du tenon creux 22 selon la figure 6B. Le nez 36 quitte l'arête 24 du tenon creux 22 et la tête du verrou pivotant 30 plonge dans l'oeillet 40, le dégagement avant 35 passant par dessus la butée de verrouillage inférieure 43.

En référence à la figure 6C, la patte d'accrochage 41 poursuit son avancée selon la flèche F1 et la butée de verrouillage inférieure 43 continue de glisser sur le profil de came avant 34 en avançant et en remontant le verrou pivotant 30 dans le sens de la flèche R1 à l'intérieur du tenon creux 22. La tête du verrou pivotant 30 traverse l'oeillet 40 et la butée de verrouillage supérieure 44 de la patte d'accrochage 41 passe par dessus la tête dudit verrou pivotant 30.

Dès que la zone de ballast 33 franchit la butée de verrouillage inférieure 43, le verrou pivotant 30 est libéré et bascule en sens antihoraire selon la flèche R2 en direction de sa position de travail. La butée de verrouillage supérieure 44 de la patte d'accrochage 41 glisse sur la zone de verrouillage 31 et le nez 36 en maintenant le verrou pivotant 30 en position semi escamotée pour pouvoir terminer l'assemblage conformément à la figure 6D.

La figure 6E montre le dispositif de verrouillage 10 en position verrouillée. En poursuivant son avancée selon la flèche F1, la patte d'accrochage 41 arrive en fin de course lorsque la butée de verrouillage inférieure 43 bute sur la pièce de support 21. Entretemps, la butée de verrouillage supérieure 44 a dépassé le nez 36 et libéré le verrou pivotant 30 qui continue son basculement dans le sens antihoraire selon la flèche R2 pour reprendre sa position de travail, l'axe de pivotement A étant situé à l'extérieur de la patte d'accrochage 41. Le nez 36 passe en dessous de la butée de verrouillage supérieure 44 et la bloque en position par la zone de verrouillage arrière 31 qui se referme à l'arrière de la patte d'accrochage 41. Cette zone de verrouillage arrière 31 forme une encoche définie par deux plans sécants séparés d'un angle légèrement ouvert, permettant notamment le passage du nez 36 sous la butée de verrouillage supérieure 44 en moment du verrouillage selon la figure 6E et au moment du déverrouillage selon la figure 6F.

Dans la position représentée à la figure 6E, les extrémités adjacentes d'un premier et d'un second éléments de construction 1 se trouvent assemblées et verrouillées automatiquement, sans intervention manuelle, ni outillage, ni manoeuvre particulière d'un des éléments de construction par rapport à l'autre comme par exemple un mouvement de soulèvement ou de basculement, mais tout simplement en rapprochant l'extrémité correspondante d'un premier élément de construction 1 de l'extrémité correspondante d'un second élément de construction 1 ou inversement. Dans cette position, l'assemblage obtenu est approximativement un assemblage serré, sans jeu mécanique, ce qui contribue fortement à la stabilité dimensionnelle de la structure érigée.

Pour séparer les extrémités adjacentes, assemblées et verrouillées, d'un premier et d'un second éléments de construction 1, l'opérateur exerce une pression manuelle volontaire sur la zone d'appui manuel avant 32 selon la flèche P, en référence à la figure 6F, pour basculer le verrou pivotant 30 dans le sens horaire selon la flèche R1 et l'amener en position escamotée à l'intérieur du tenon creux 22. Cette zone d'appui manuel avant 32 est prévue sur une partie proéminente de la tête du verrou pour former avec l'axe de pivotement A un levier favorisant le basculement dudit verrou de la position de travail selon la figure 6E à la position escamotée selon la figure 6F.

Simultanément, l'opérateur déplace l'extrémité correspondante de l'élément de construction 1 pour extraire la patte d'accrochage 41 selon la flèche F2 du tenon à verrou pivotant 20. Lorsque la butée de verrouillage supérieure 44 entre en contact avec le nez 36, le verrou pivotant 30 est maintenu dans une position escamotée intermédiaire et l'opérateur peut retirer son appui manuel. Ainsi, il ne risque pas de se coincer les doigts, les zones de pincement étant à l'arrière de la zone d'appui manuel avant 32.

Dès lors que la butée de verrouillage supérieure 44 quitte le nez 36, elle glisse sur la zone de verrouillage arrière 31, et la butée de verrouillage inférieure 43 qui est passée à l'avant de la zone de ballast 33 glisse sur son profil de came avant 34. Le verrou pivotant 30 bascule dans le sens antihoraire selon la flèche R2 au fur et à mesure du retrait de la patte d'accrochage 41 et retraverse l'oeillet 40 pour échapper à la figure 6H à la patte d'accrochage 41 totalement libérée.

### Possibilités d'application industrielle :

Les pièces constitutives du dispositif de verrouillage 10 selon l'invention peuvent être réalisées en tôles embouties et pliées ou roulées, en pièces pleines usinées, ou similaires. Ce dispositif de verrouillage 10 peut équiper des éléments de construction 1 neufs ou en service après-vente. Il suffit pour cela de prévoir un assemblage par soudure, rivetage ou similaire aux extrémités correspondantes desdits éléments.

Il ressort clairement de cette description que l'invention permet d'atteindre les buts fixés. La présente invention n'est pas limitée à l'exemple de réalisation décrit mais s'étend à toute modification et variante évidentes pour un homme du métier tout en restant dans l'étendue de la protection définie dans les revendications annexées. Notamment, les formes représentées du verrou pivotant et de la patte d'accrochage peuvent varier tout en remplissant les mêmes fonctions.

## Revendications

1. Elément de construction (1) notamment pour échafaudage ou similaire, pourvu d'un dispositif de verrouillage (10) comportant au moins un tenon à verrou pivotant (20) à l'une des extrémités dudit élément de construction et au moins un oeillet (40) à l'autre extrémité dudit élément de construction, le tenon à verrou pivotant (20) d'un premier élément de construction (1) étant agencé pour recevoir l'oeillet (40) d'un second élément de construction (1) adjacent, ledit tenon à verrou pivotant (20) comportant un tenon creux (22) et un verrou pivotant (30) mobile entre au moins une position de travail dans laquelle il est saillant sensiblement verticalement pour se verrouiller à l'arrière dudit oeillet (40) et une position escamotée dans laquelle il est au moins en partie logé à l'intérieur du tenon creux (22) pour passer à travers ledit oeillet (40), ledit verrou pivotant (30) étant monté sur ledit tenon creux (22) autour d'un axe de pivotement (A) désaxé pour occuper ladite position de travail sous l'effet de son propre poids, ledit oeillet (40) étant ménagé dans une patte d'accrochage (41) fixée à l'autre extrémité correspondante dudit élément de construction, et ledit verrou pivotant (30) et ladite patte d'accrochage (41) comportant des zones d'appui et des zones de verrouillage complémentaires agencées pour que, lors de l'assemblage dudit premier et dudit second éléments de construction (1), ladite patte d'accrochage (41) provoque automatiquement le basculement dudit verrou pivotant (30) dans ladite position escamotée lui permettant de traverser ledit oeillet (40) puis libère ledit verrou pivotant (30) pour qu'il revienne dans ladite position de travail dans laquelle il verrouille automatiquement ledit assemblage à l'arrière dudit oeillet (40), et pour qu'un appui manuel volontaire sur ledit verrou pivotant (30) provoque son basculement dans ladite position escamotée autorisant le retrait de ladite patte d'accrochage (41) et le démontage desdits premier et second éléments de construction (1) l'un par rapport à l'autre, **caractérisé en ce que** ledit tenon creux (22) est porté par une pièce de support (21) fixée sur l'extrémité correspondante dudit élément de construction (1) et **en ce que** ladite patte d'accrochage (41) comporte deux butées de verrouillage, verticales, opposées et décalées, définissant une butée de verrouillage inférieure (43) et une butée de verrouillage supérieure (44) reliées entre elles par une paroi centrale horizontale (45), ledit oeillet (40) étant défini par un alésage horizontal (46) traversant la paroi centrale et les deux butées de verrouillage, et **en ce que** les deux butées de verrouillage (43, 44) sont agencées pour prendre appui l'une sur ladite pièce de support (21) et l'autre sur ledit verrou pivotant (30) dans ladite position de travail pour former un assemblage verrouillé au moins approximativement sans jeu.

2. Elément de construction selon la revendication 1, **caractérisé en ce que** ledit verrou pivotant (30) comporte, dans une partie supérieure appelée tête de verrou, située au dessus de son axe de pivotement (A) lorsqu'il est dans ladite position de travail, une zone de verrouillage arrière (31) et une zone d'appui manuel avant (32), et dans une partie inférieure appelée pied de verrou, située en dessous dudit axe de pivotement (A), une zone de ballast (33).

3. Elément de construction selon la revendication 2, **caractérisé en ce que** la zone de ballast (33) dudit verrou pivotant (30) comporte un profil de came avant (34) agencé pour coopérer par glissement avec la butée de verrouillage inférieure (43) de ladite patte d'accrochage (41) lors de l'assemblage dudit premier et dudit second éléments de construction (1) pour basculer ledit verrou pivotant (30) dans ladite position escamotée.

4. Elément de construction selon la revendication 2, **caractérisé en ce que** la zone de verrouillage arrière (31) dudit verrou pivotant (30) comporte une encoche agencée pour coopérer avec la butée de verrouillage supérieure (44) de ladite patte d'accrochage (41) après assemblage dudit premier et dudit second éléments de construction (1) lorsque ledit verrou pivotant (30) est revenu dans ladite position de travail.

5. Elément de construction selon la revendication 4, **caractérisé en ce que** ladite encoche est définie par deux plans sécants séparés d'un angle légèrement ouvert.

6. Elément de construction selon la revendication 2, **caractérisé en ce que** la zone d'appui manuel avant (32) dudit verrou pivotant (30) est disposée sur une partie proéminente de la tête du verrou pour former avec l'axe de pivotement (A) un levier favorisant le basculement dudit verrou pivotant (30) de ladite position de travail à ladite position escamotée.

7. Elément de construction selon la revendication 2, **caractérisé en ce que** la tête et le pied dudit verrou pivotant (30) sont reliés entre eux par une partie médiane cintrée formant un dégagement avant (35) autorisant le passage dudit verrou pivotant (30) dans ledit oeillet (40).

8. Elément de construction selon la revendication 2, **caractérisé en ce que** la masse du pied est supérieure à la masse de la tête dudit verrou pivotant (30).

9. Elément de construction selon la revendication 2, **caractérisé en ce que**, dans ladite position de travail lorsque lesdits premier et second éléments de construction (1) sont assemblés et verrouillés, l'axe de pivotement (A) dudit verrou pivotant (30) est situé à l'extérieur de ladite patte d'accrochage (41), à l'avant de ladite zone de verrouillage arrière (31), et le pied dudit verrou pivotant (30) est situé majoritairement à l'arrière dudit axe de pivotement (A), sensiblement aligné avec ladite zone de verrouillage arrière (31).

10. Elément de construction selon la revendication 2, **caractérisé en ce que** ledit verrou pivotant (30) est monté à l'avant dudit tenon creux (22) et guidé entre deux joues latérales (23) et **en ce que** ladite position de travail dudit verrou pivotant (30) est délimitée par l'arête supérieure (24) dudit tenon creux (22) reliant lesdites joues latérales (23).

## Patentansprüche

1. Bauelement (1), insbesondere für Gerüste oder ähnliches, mit einer Verriegelungsvorrichtung (10) versehen, die zumindest einen Schwenkriegel-Zapfen (20) an einem der Enden des besagten Bauelements und zumindest eine Öse (40) am anderen Ende des besagten Bauelements aufweist, wobei der Schwenkriegel-Zapfen (20) eines ersten Bauelements (1) ausgelegt ist, um die Öse (40) eines zweiten anliegenden Bauelements (1) aufzunehmen, wobei besagter Schwenkriegel-Zapfen (20) einen hohlen Zapfen (22) und einen Schwenkriegel (30) beträgt, der zwischen zumindest einer Arbeitsstellung, in der er merklich senkrecht herausragt, um sich hinter besagter Öse (40) zu versiegeln, und einer eingefahrenen Stellung, in der er zumindest zum Teil in dem hohlen Zapfen (22) versenkt ist, um durch besagte Öse (40) hindurch zu gehen, beweglich ist, wobei besagter Schwenkriegel (30) versetzt um eine Schwenkachse (A) auf besagtem hohlen Zapfen (22) montiert ist, um besagte Arbeitsstellung unter der Einwirkung seines eigenen Gewichts einzunehmen, wobei besagte Öse (40) in einer am anderen entsprechenden Ende des besagten Bauelements angebrachten Befestigungslasche (41) angeordnet ist, und wobei besagter Schwenkriegel (30) und besagte Befestigungslasche (41) komplementäre Auflagebereiche und Verriegelungsbereiche betragen, die ausgelegt sind, damit bei dem Zusammenbau des besagten ersten und des besagten zweiten Bauelements (1) besagte Befestigungslasche (41) automatisch besagten Schwenkriegel (30) in besagte eingefahrene Stellung schwenkt, damit dieser durch besagte Öse (40) hindurch gehen kann, und anschließend besagten Schwenkriegel (30) frei setzt, damit dieser in besagte Arbeitsstellung zurückkehrt, in der er automatisch besagten Zusammenbau hinter besagter Öse (40) verriegelt, und damit ein absichtlicher manueller Druck auf besagten Schwenkriegel (30) diesen in besagte eingefahrene Stellung schwenkt, um das Entfernen der besagten Befestigungslasche (41) und somit die Trennung der besagten ersten und zweiten Bauelemente (1) voneinander zu ermöglichen, **dadurch gekennzeichnet, dass** besagter hohler Zapfen (22) von einem am entsprechenden Ende des besagten Bauelements (1) befestigten Halter (21) getragen wird, und dadurch dass besagte Befestigungslasche (41) zwei vertikale, entgegen gesetzte und versetzte Verriegelungs-Anschläge beträgt, die einen unteren Verriegelungs-Anschlag (43) und einen oberen Verriegelungs-Anschlag (44) bilden und durch eine horizontale mittlere Wand (45) verbunden sind, wobei besagte Öse (40) aus einer horizontalen Bohrung (46) besteht, die durch die mittlere Wand und durch beide Verriegelungs-Anschläge hindurch geht, und dadurch, dass die beiden Verriegelungs-Anschläge (43, 44) ausgelegt sind, um für den einen auf besagtem Halter (21) und für den anderen auf besagtem Schwenkriegel (30) in besagter ArbeitsStellung aufzuliegen, um einen zumindest nahezu spielfrei verriegelten Zusammenbau zu bilden.

2. Bauelement nach Anspruch 1, **dadurch gekennzeichnet, dass** besagter Schwenkriegel (30) in einem als Riegelkopf bezeichneten oberen Teil, der sich in besagter Arbeitsstellung über seiner Schwenkachse (A) befindet, einen hinteren Verriegelungs-Bereich (31) und einen vorderen manuellen Betätigungsbereich (32) und, in einem als Riegelfuß bezeichneten und unter besagter Schwenkachse (A) befindlichen Teil, einen Ballast-Bereich (33) beträgt.

3. Bauelement nach Anspruch 2, **dadurch gekennzeichnet, dass** besagter Ballast-Bereich (33) von besagtem Schwenkriegel (30) ein vorderes Nockenprofil (34) beträgt, das ausgelegt ist, um bei dem Zusammenbau des besagten ersten und des besagten zweiten Bauelements (1) durch gleiten mit dem unteren Verriegelungs-Anschlag (43) der besagten Befestigungslasche (41) zusammenzuarbeiten, um besagten Schwenkriegel (30) in besagte eingefahrene Stellung zu schwenken.

4. Bauelement nach Anspruch 2, **dadurch gekennzeichnet, dass** besagter hinterer Verriegelungs-Bereich (31) von besagtem Schwenkriegel (30) eine Aussparung beträgt, die ausgelegt ist, um nach dem Zusammenbau des besagten ersten und des besagten zweiten Bauelements (1) mit dem oberen Verriegelungs-Anschlag (44) der besagten Befestigungslasche (41) zusammenzuarbeiten, wenn besagter Schwenkriegel (30) in seine Arbeitsstellung zurückgekehrt ist.

5. Bauelement nach Anspruch 4, **dadurch gekennzeichnet, dass** besagte Aussparung durch zwei sich schneidende, durch einen leicht offenen Winkel getrennte Ebenen bestimmt wird.

6. Bauelement nach Anspruch 2, **dadurch gekennzeichnet, dass** der vordere manuelle Betätigungsbereich (32) des besagten Schwenkriegels (30) auf einem hervorstehenden Teil des Riegelkopfes angeordnet ist, um mit Schwenkachse (A) einen Hebel zu bilden, der das Schwenken des besagten Schwenkriegels (30) von besagter Arbeitsstellung in besagte eingefahrene Stellung zu fördern.

7. Bauelement nach Anspruch 2, **dadurch gekennzeichnet, dass** der Kopf und der Fuß des besagten Schwenkriegels (30) durch einen bogenförmigen Mittelteil verbunden sind, der eine vordere Aussparung (35) bildet, um den Durchgang des besagten Schwenkriegels (30) durch besagte Öse (40) zu erlauben.

8. Bauelement nach Anspruch 2, **dadurch gekennzeichnet, dass** die Masse des Fußes größer ist, als die Masse des Kopfes des besagten Schwenkriegels (30).

9. Bauelement nach Anspruch 2, **dadurch gekennzeichnet, dass** in besagter Arbeitsstellung, wenn die besagten ersten und zweiten Bauelemente (1) zusammengebaut und verriegelt sind, die Schwenkachse (A) des besagten Schwenkriegels (30) sich außerhalb der besagten Befestigungslasche (41), vor besagtem hinteren Verriegelungs-Bereich (31) befindet, und dass der Fuß des besagten Schwenkriegels (30) sich hauptsächlich hinter besagter Schwenkachse (A) befindet, merklich mit besagtem hinteren Verriegelungs-Bereich (31) ausgefluchtet.

10. Bauelement nach Anspruch 2, **dadurch gekennzeichnet, dass** besagter Schwenkriegel (30) am vorderen Ende des besagten hohlen Zapfens (22) montiert und durch zwei Seitenwangen (23) geführt ist, und dadurch, dass besagte Arbeitsstellung des besagten Schwenkriegels (30) durch die obere Kante (24) des besagten hohlen Zapfens (22), die die besagten Seitenwangen (23) verbindet, begrenzt ist.

## Claims

1. A construction element (1), in particular for a scaffold or the like, provided with a locking device (10) including at least one swivel latch pin (20) at one of the ends of said construction element and at least one eyelet (40) at the other end of said construction element, the swivel latch pin (20) of a first construction element (1) being arranged to receive the eyelet (40) of a second adjacent construction element (1), said swivel latch pin (20) comprising a hollow pin (22) and a swivel latch (30) that can move between at least one working position wherein it is protruding substantially vertically to lock itself behind said eyelet (40) and a retracted position wherein it is at least partly housed inside the hollow pin (22) to pass through said eyelet (40), said swivel latch (30) being mounted on said hollow pin (22) around an offset swivel axis (A) to take said working position under its own weight, said eyelet (40) being arranged in a fastening bracket (41) fixed on the other corresponding end of said construction element, and said swivel latch (30) and said fastening bracket (41) including complementary supporting areas and locking areas arranged so that, during the assembly of said first and second construction elements (1), said fastening bracket (41) leads automatically to the swiveling of said swivel latch (30) in said retracted position allowing it to pass through said eyelet (40) and then releases said swivel latch (30) to let it go back to said working position wherein it automatically locks said assembly behind said eyelet (40), and so that a voluntary manual actuation of said swivel latch (30) leads it to swivel to said retracted position that allows removing said fastening bracket (41) and disassembling said first and second construction elements (1) from each other, **characterized in that** said hollow pin (22) is carried by a supporting element (21) fixed on the corresponding end of said construction element (1) and **in that** said fastening bracket (41) includes two vertical locking stops arranged opposite to each other and offset, defining a lower locking stop (43) and an upper locking stop (44) connected together by a horizontal central wall (45), said eyelet (40) being defined by a horizontal bore (46) passing through the central wall and through both locking stops, and **in that** the two locking stops (43, 44) are arranged to rest one on said supporting element (21) and the other on said swivel pin (30) in said working position, to form an at least approximately play-free assembly.

2. A construction element according to claim 1, **characterized in that** said swivel latch (30) includes, in an upper section called latch head, located above its swivel axis (A) when it is in said working position, a rear locking area (31) and a front manual actuation area (32) and, in a lower section called latch foot, located below said swivel axis (A), a ballast area (33).

3. A construction element according to claim 2, **characterized in that** the ballast area (33) of said swivel latch (30) includes a front cam profile (34) arranged to co-operate by sliding with the lower locking stop (43) of said fastening bracket (41) when assembling said first and said second construction elements (1) to swivel said swivel latch (30) into said retracted position.

4. A construction element according to claim 2, **characterized in that** the rear locking area (31) of said swivel latch (30) includes a notch arranged to co-operate with the upper locking stop (44) of said fastening bracket (41) after assembling said first and said second construction elements (1) when said swivel latch (30) is back in said working position.

5. A construction element according to claim 4, **characterized in that** said notch is defined by two intersecting planes separated by a slightly open angle.

6. A construction element according to claim 2, **characterized in that** the front manual actuation area (32) of said swivel latch (30) is arranged on a protruding section of the latch head to form with swivel axis (A) a lever favoring the swiveling of said swivel latch (30) from said working position to said retracted position.

7. A construction element according to claim 2, **characterized in that** the head and the foot of said swivel latch (30) are connected together by a curved central section forming a front clearance (35) that allows the passage of said swivel latch (30) in said eyelet (40).

8. A construction element according to claim 2, **characterized in that** the mass of the foot is higher than the mass of the head of said swivel latch (30).

9. A construction element according to claim 2, **characterized in that**, in said working position, when said first and second construction elements (1) are assembled and locked, the swivel axis (A) of said swivel latch (30) is located outside said fastening bracket (41), in front of said rear locking area (31), and the foot of said swivel latch (30) is primarily located on the rear of said swivel axis (A), substantially aligned with said rear locking area (31).

10. A construction element according to claim 2, **characterized in that**, in said swivel latch (30) is mounted on the front of said hollow pin (22) and is guided between two lateral guides (23) and **in that** said working position of said swivel latch (30) is delimited by the upper edge (24) of said hollow pin (22) connecting said lateral guides (23).
